# FASCICULE DE BREVET EUROPEEN

(11) **EP 0 081 392 B1**
(45) Date de publication et mention de la délivrance du brevet: **16.04.1986**
(21) Numéro de dépôt: 82400961.7
(22) Date de dépôt: 25.05.1982
(51) Int. Cl.: A61D 7/02

(54) **Dispositif d'insémination artificielle, notamment pour les poules**
Vorrichtung zur künstlichen Besamung, insbesondere von Hühnern
Artificial insemination device, especially for chickens

(30) Priorité: 03.12.1981 FR 8122628
(43) Date de publication de la demande: 15.06.1983
(73) Titulaire: Cassou, Robert, F-61300 L'Aigle (FR); Cassou, Maurice, F-61300 L'Aigle (FR); Cassou, Bertrand, F-61300 L'Aigle (FR)
(72) Inventeur: Cassou, Robert, F-61300 L'Aigle (FR); Cassou, Maurice, F-61300 L'Aigle (FR); Cassou, Bertrand, F-61300 L'Aigle (FR)
(74) Mandataire: Rodhain, Claude

## Description

La présente invention concerne les dispositifs d'insémination artificielle pour petits animaux et plus particulièrement pour les oiseaux de basse- cour, dits « mitraillettes » et qui sont du type comportant, d'une part, à l'intérieur d'un boîtier, un passage cylindrique de guidage pour des moyens d'éjection de semence, et, d'autre part, un tube-réservoir de semence lié par des moyens de maintien à une partie solidaire dudit boîtier, ladite partie faisant saillie sur la face avant du boîtier et étant traversée par ledit passage, le tube-réservoir et les moyens de maintien étant situés en avant de la face avant du boîtier avec le tube-réservoir positionné coaxialement audit passage et s'étendant au-delà de la partie en saillie.

Lorsque les moyens d'éjection de semence sont constitués par une tige-piston montée coulissante dans le passage du boîtier et munie de moyens d'avance pas à pas, une telle « mitraillette permet, à partir d'un volume donné de semence (ou autre produit injecté) contenu dans le tube-réservoir, d'effectuer plusieurs opérations successives d'injection n'utilisant chacune qu'une fraction donnée ou dose, connue et parfaitement déterminée, ce qui autorise ainsi l'insémination successive et immédiate de plusieurs animaux.

Ainsi, on connaît déjà, par exemple, par le brevet français n° 7 902 020 publié sous le n°2447181, des dispositifs du type considéré, plus particulièrement utilisés pour l'insémination des pintades. Dans ces dispositifs toutefois, le passage de guidage est prévu dans une pièce qui présente une partie en saillie par rapport au boîtier, et le tube-réservoir, dont le diamètre intérieur est pratiquement égal au diamètre de la tige-piston, s'applique uniquement par sa tranche arrière contre la face frontale de cette partie en saillie. Les moyens de maintien sont fournis par la présence d'une gaine protectrice souple qui enveloppe l'ensemble constitué par le tube-réservoir et ladite partie en saillie et est fixée à son extrémité arrière sur cette dernière, soit par une bague de serrage coopérant avec une surface extérieure convergente de cette partie, soit par élasticité sur une nervure, par exemple spirale, prévue sur cette même partie, tandis qu'à son extrémité avant, cette gaine offre une forme convergente ou arrondie qui sert de butée à l'extrémité du tube-réservoir. Cette forme convergente ou arrondie d'une part, facilite la pénétration dans le cloaque et d'autre part, évite de blesser la paroi de ce dernier. En outre, l'orifice de dimension réduite qui est délimité par cette extrémité convergente ou arrondie joue un rôle d'ajustage et permet, sous l'effet de l'effort mécanique fourni par la tige-piston qui pénètre dans le tube-réservoir, d'évacuer sous pression la semence sous forme d'un jet, sans former de goutte « perlant à l'extrémité de la gaine et qui, demeurant fixée à celle-ci par capillarité, serait perdue pour l'insémination, entraînant ainsi d'une part, une erreur dans la dose effectivement injectée et d'autre part, un coût supérieur de l'opération en raison du prix très élevé de la semence.

Or, il se trouve que, dans le cas d'insémination de pintades, un tube-réservoir tel que décrit ci- dessus présente une capacité d'environ 0,5 cm³ et permet donc d'inséminer 20 à 25 animaux compte tenu de la concentration de l'éjaculat contenu dans ce tube. Pour d'autres espèces, par exemple pour les animaux du genre gallus, tels que les poules, la concentration doit être différente et la capacité précitée ne permettrait que l'obtention d'environ 10 doses, ce qui exigerait un changement beaucoup trop fréquent du tube-réservoir et donc une perte de temps. En outre, le coût du tube-réservoir accroît également le prix de revient par dose injectée. Enfin, la gaine, généralement réalisée en chlorure de polyvinyle, comme le tube-réservoir, est également d'un prix de revient relativement élevé et grève encore le coût de l'utilisation.

C'est pourquoi, l'invention a pour but de supprimer ces divers inconvénients, en premier lieu en réduisant le prix de revient de la partie amovible et remplaçable constituée précédemment par le tube-réservoir et la gaine.

A cet effet, l'invention a pour objet un dispositif du type précité, caractérisé en ce que lesdits moyens de maintien du tube-réservoir sur la partie en saillie s'étendent à l'aplomb de l'extrémité arrière du tube-réservoir, laquelle extrémité arrière s'engage par emboîtement sur l'un desdits moyens de maintien constitué par une portée prévue sur la partie en saillie, en ce que lesdits moyens de maintien comportent outre ladite portée une partie d'une pièce de serrage permettant par coincement entre elle-même et la portée la tenue de l'extrémité arrière du tube-réservoir sur la portée, cette pièce de serrage ayant en outre une partie allongée qui entoure une partie limitée de la longueur du tube-réservoir, également dans la région de la partie arrière de celui-ci, s'oppo- .sant ainsi à des déformations sensibles du tube-réservoir, et en ce que l'extrémité avant du tube-réservoir présente une forme convergente ou arrondie.

Grâce à cet agencement, il n'est plus nécessaire de prévoir une gaine spéciale supplémentaire assurant d'une part, le maintien du tube-réservoir sur le boîtier et d'autre part, une pénétration aisée et sans blessure, et c'est la partie allongée de la pièce de serrage, qui sert de guide au tube-réservoir sur une partie de sa longueur et lui assure ainsi une certaine rigidité qui s'ajoute à sa rigidité propre pour remplacer celle qui ne lui est plus fournie par la gaine qui a été supprimée.

En outre, dans un mode de réalisation particulièrement avantageux, la disposition précédente permet de prévoir que le diamètre intérieur du tube-réservoir soit notablement supérieur à celui du passage cylindrique de guidage, et donc au diamètre d'une tige-piston constituant les moyens d'injection de semence, ce qui permet ainsi de disposer de tubes d'une capacité nettement plus grande et pouvant par exemple contenir également, 20 à 25 doses de semences de l'espèce gallus si cette capacité atteint 1,2 cm³.

De préférence, la partie en saillie solidaire du boîtier présente, extérieurement et successivement suivant l'axe du passage de guidage, la portée de maintien du tube-réservoir et une surface cylindrique libre de diamètre inférieur au diamètre intérieur du tube-réservoir. Cette surface cylindrique pénètre librement dans le tube-réservoir et sert plus particulièrement d'appui à un bouchon-piston qui est normalement prévu à cette extrémité à l'intérieur du tube et sert à éjecter la semence sous l'action de la tige-piston.

Avantageusement, il peut être prévu que la partie allongée de la pièce de serrage comporte un passage central cylindrique de diamètre à peu près égal au diamètre extérieur du tube-réservoir à un léger jeu près.

D'autres caractéristiques et avantages de l'invention ressortiront de la description qui va suivre, à titre d'exemple non limitatif et en regard des dessins annexés, sur lesquels :
la figure 1 représente une vue partielle et en coupe d'un dispositif suivant un mode de réalisation particulier conforme à l'invention ;
la figure 2 représente une vue partielle et à plus grande échelle de la zone de maintien du tube-réservoir sur le boîtier.

Ce dispositif se présente sous la forme d'un pistolet constitué d'un boîtier 1 présentant une face avant 1a dans laquelle est fixé un bloc 2 qui présente une partie en forme de canon 2a en saillie par rapport à la face 1a et orientée suivant une direction X-X. Ce bloc 2 et sa partie en saillie 2a présentent un passage cylindrique de guidage 3 disposé suivant la direction X-X et à l'intérieur de laquelle est montée coulissante une tige-piston 4 qui s'étend en arrière du bloc 2 à l'intérieur du boîtier 1 et est munie de moyens d'avance pas à pas 5 qui comprennent des plaquettes percées 5a, des ressorts 5b et des butées 5c et qui ne seront pas décrits plus en détail, une description en étant déjà donné dans le brevet français n° 7 902 020. Ces moyens d'avance 5 sont commandés à l'aide d'une détente-pistolet 6 qui fait saillie à travers une crosse 7 du boîtier disposée latéralement par rapport à l'axe X-X.

La partie en saillie 2a du bloc 2 comporte extérieurement et successivement à partir de la face 1a du boîtier et suivant la direction X-X, une surface cylindrique présentant un filetage de fixation 8, puis une portée cylindrique 9 de diamètre légèrement inférieur, et, après un épaulement radial 10, une portée convergente tronconique à angle relativement faible 11 et enfin une surface cylindrique 12 se terminant par une extrémité biseautée 13.

A ce pistolet est associé un tube-réservoir ou paillette 14 réalisé par exemple en chlorure de polyvinyle et qui contient de la semence animale, son extrémité arrière étant obturée à l'aide d'un bouchon-piston 15. Le diamètre intérieur de cette paillette est très légèrement supérieur, avec un jeu e, au diamètre de la surface cylindrique 12 du canon 2a. Sa portion arrière extrême 14a est engagée à force, par emboîtement, sur la portée tronconique 11 du canon, l'évasement de cette extrémité normalement cylindrique assurant un appui net sur cette pièce. Il résulte de cet emboîtement que le canon en saillie 2a pénètre à l'intérieur du tube-réservoir 14 et que son extrémité 13 sert de butée au bouchon-piston 15.

Il peut être également avantageusement prévu une fente longitudinale sur la portion arrière extrême 14a d'emboîtement, cette fente ayant pour fonction de faciliter, d'une part, l'emmanchement de la paillette lorsqu'on la place sur le canon 2a du pistolet, et d'autre part, de faciliter également son éjection une fois qu'elle a été totalement utilisée.

En outre, le bouchon-piston 15 qui comporte trois parties juxtaposées dans le sens axial, se trouve coloré dans celle de ces parties qui se trouve située au milieu de sorte que, lorsque le bouchon parvient presque à l'extrémité avant 14b de la paillette, cette partie colorée sert de signal optique pour l'inséminateur qui sait alors qu'il arrive pratiquement à la fin de la semence continue dans la paillette et qu'il ne lui reste plus que deux ou trois doses à inséminer. Ce bouchon permet, par ailleurs, une aspiration aisée et rapide du liquide dans la paillette avant le montage de celle-ci sur le pistolet, et ceci à partir d'une ampoule contenant le liquide (tel que par exemple de la semence de coq récoltée, ou tout autre liquide à injecter). A cet effet, on introduit l'extrémité de la paillette opposée à son extrémité 14a, par le col de l'ampoule, dans le liquide à aspirer, et, à l'aide de la bouche ou d'un tuyau relié à une petite poire, on aspire ce liquide d'une manière simple, sans avoir à prévoir d'appareillage spécial et compliqué dans ce but. En outré, la partie centrale du bouchon, constituée de poudre spéciale, se gélifie instantanément sous l'action du liquide introduit dans la paillette, assurant ainsi une étanchéité parfaite à l'extrémité où se trouve ce bouchon après aspiration.

Cet ensemble est complété par une pièce de serrage 16 de révolution et qui comporte successivement de l'arrière vers l'avant une partie de raccord 16a munie d'un filetage intérieur qui se visse sur le filetage 8 du canon, puis un cham- brage 16b qui laisse subsister un certain jeu par rapport à la portée 9 et l'épaulement 10 de ce canon, et une partie extrême 16c comportant un alésage cylindrique intérieur de diamètre très légèrement supérieur, avec un jeu e,' au diamètre extérieur du tube-réservoir 14, le bord arrière de cet alésage présentant un arrondi ou congé 16d qui s'appuie sur la partie évasée 14a du tube-réservoir et sur la portée tronconique 11 du canon. Il est important de noter que l'arrondi 16d, qui est poli, permet d'éviter un sectionnement du tube-résevoir 14 à ce niveau et, par conséquent, un échappement de ce dernier hors du pistolet lors de l'actionnement de la tige-piston 4. La partie cylindrique avant 16c s'étend sur une certaine longueur autour du tube-réservoir 14 de manière à renforcer le positionnement et la rigidité de celui-ci, et la longueur de ce guidage peut atteindre par exemple le tiers, la moitié ou même plus de la moitié de la longueur du tube 14.

Ce dernier tube-réservoir 14 présente à son extrémité avant une partie convergente tronconique 14b qui se termine par un rebord 14c replié intérieurement en forme d'ourlet et pouvant même revenir axialement vers l'intérieur du tube-réservoir, ce rebord délimitant un orifice d'éjection 14d.

Le fonctionnement du dispositif ainsi décrit est le suivant :
On dévisse la pièce de serrage 16 et on emboîte un tube-réservoir 14 par son extrémité arrière sur le canon 2a du pistolet, à la suite de quoi, on recouvre ce tube par la pièce de serrage 16 qui est enfin serrée à l'aide du filetage de la partie de raccord 16a.

L'inséminateur peut alors introduire le tube 14 dans le cloaque de l'animal et, à l'aide de la détente 6; actionner la tige-piston 4 qui, par l'intermédiaire du bouchon 15, repousse la dose voulue de semence à travers l'orifice 14d de la paillette, l'étranglement du jet ainsi obtenu favorisant la qualité de l'insémination.

Après avoir opéré plusieurs fois de la sorte sur différents animaux en utilisant le nombre de doses contenu dans la paillette, l'inséminateur peut remplacer cette dernière par démontage et remontage de la pièce de serrage 16.

## Revendications

1. Dispositif d'insémination artificielle, du type comportant, d'une part, à l'intérieur d'un boîtier (1) un passage cylindrique de guidage (3) pour des moyens (4) d'éjection de semence, et, d'autre part, un tube-réservoir (14) de semence lié par des moyens de maintien (11, 16d) à une partie (2a) solidaire dudit boîtier (1), ladite partie (2a) faisant saillie sur la face avant (1a) du boîtier (1) et étant traversée par ledit passage (3), le tube-réservoir (14) et les moyens de maintien (11, 16d) étant situés en avant de la face avant (1a) du boîtier (1) avec le tube-réservoir (14) positionné coaxialement audit passage (3) et s'étendant au-delà de la partie en saillie (2a), caractérisé en ce que lesdits moyens de maintien (11, 16d) du tube-réservoir (14) sur la partie en saillie (2a) s'étendent à l'aplomb de l'extrémité arrière (14a) du tube-réservoir (14), laquelle extrémité arrière (14a) s'engage par emboîtement sur l'un desdits moyens de maintien constitué par une portée (11) prévue sur la partie en saillie (2a), en ce que lesdits moyens de maintien comportent outre ladite portée (11) une partie (16d) d'une pièce de serrage (16) permettant par coincement entre elle-même et la portée (11) la tenue de l'extrémité arrière (14a) du tube-réservoir (14) sur la portée (11), cette pièce de serrage (16) ayant en outre une partie allongée (16c) qui entoure une partie limitée de la longueur du tube-réservoir (14), également dans la région de la partie arrière de celui-ci, s'opposant ainsi à des déformations sensibles du tube-réservoir (14), et en ce que l'extrémité avant (14b) du tube-réservoir (14) présente une forme convergente ou arrondie.

2. Dispositif selon la revendication 1, caractérisé en ce que le diamètre intérieur du tube réservoir (14) est notablement supérieur à celui du passage cylindrique de guidage (3).

3. Dispositif selon la revendication 2, caractérisé en ce que la partie en saillie (2a) solidaire du boîtier (1) présente, extérieurement et successivement suivant l'axe du passage de guidage (3), la portée (11) de maintien du tube-réservoir (14) et une surface cylindrique libre (12) de diamètre inférieur au diamètre intérieur du tube-réservoir (14).

4. Dispositif selon l'une quelconque des revendications 1 à 3, caractérisé en ce que la partie en saillie (2a) solidaire du boîtier (1) présente extérieurement une portée de maintien de forme tronconique (11) et en ce que la partie (16d) de maintien de la pièce de serrage (16) est constituée par une surface intérieure annulaire (16d) coopérant avec cette portée (11), la pièce de serrage (16) étant retenue par ailleurs par des moyens de liaison (8, 16a) au boîtier (1).

5. Dispositif selon la revendication 4, caractérisé en ce que les moyens de liaison (8, 16a) sont constitués par une surface extérieure filetée (8) prévue sur ladite partie en saillie (2a) entre la portée (11) de maintien et le boîtier (1), sur laquelle se visse un raccord fileté (16a) intérieurement et solidaire de ladite pièce de serrage (16).

6. Dispositif selon l'une quelconque des revendications 1 à 5, caractérisé en ce que la partie allongée (16c) de la pièce de serrage (16) comporte un passage central cylindrique de diamètre à peu près égal au diamètre extérieur du tube-réservoir (14) à un léger jeu (e) près.

7. Dispositif selon l'une quelconque des revendications 1 à 6, caractérisé en ce que le tube-réservoir (14) présente à son extrémité avant une partie convergente tronconique (14b) qui se termine par un rebord (14c) replié intérieurement.

8. Dispositif selon l'une quelconque des revendications 1 à 7, caractérisé en ce que le passage de guidage (3) est ménagé dans un bloc (2) qui est fixé sur la face avant (1a) du boîtier (1) et qui présente ladite partie en saillie (2a).

9. Dispositif selon l'une quelconque des revendications 4 à 6, caractérisé en ce que la surface intérieure annulaire (16d) de la pièce de serrage (16) présente, du côté du boîtier, un bord arrondi.

10. Dispositif selon l'une quelconque des revendications 4 à 6, caractérisé en ce que l'extrémité arrière (14a) du tube-réservoir (14) présente une fente longitudinale.

## Claims

1. An artificial insemination device, of the type comprising, on the one hand, inside a housing (1), a cylindrical guidance passage (3) for means (4) for ejecting semen, and, on the other hand, a semen reservoir tube (14) connected by retaining means (11, 16d) to a portion (2a) integral with the said housing (1), the said portion (2a) projecting at the front face (1 a) of the housing (1) and being traversed by the said passage (3), the reservoir tube (14) and the retaining means (11, 16d) being situated in front of the front face (1a) of the housing (1) with the reservoir tube (14) positioned coaxially with the said passage (3) and extending beyond the projecting portion (2a), characterised in that the said means (11, 16d) for retaining the reservoir tube (14) on the projecting portion (2a) extend plumb with the rear end (14a) of the reservoir tube (14), which rear end (14a) engages by fitting over one said retaining means constituted by a bearing surface (11) provided on the projecting portion (2a), in that the said retaining means comprise, apart from the said bearing surface (11), a portion (16d) of a clamping part (16) allowing, by nipping between itself and the bearing surface (11), the retention of the rear end (14a) of the reservoir tube (14) on the bearing surface (11), this clamping part (16) having, moreover, an elongate portion (16c) which surrounds a limited portion of the length of the reservoir tube (14), equally in the region of the rear portion of this latter, thus opposing any significant deformation of the reservoir tube (14), and in that the front end (14b) of the reservoir tube (14) has a convergent or rounded form.

2. A device according to claim 1, characterised in that the inside diameter of the reservoir tube (14) is considerably greater than that of the cylindrical guidance passage (3).

3. A device according to claim 2, characterised in that the projecting portion (2a) integral with the housing (1) has, externally and successively along the axis of the guidance passage (3), the bearing surface (11) for retaining the reservoir tube (14) and a free cylindrical surface (12) of a diameter less than the inside diameter of the reservoir tube (14).

4. A device according to any one of claims 1 to 3, characterised in that the projecting portion (2a), integral with the housing (1), has externally a retaining bearing surface of frustoconical form (11) and in that the retaining portion (16d) of the clamping part (16) is constituted by an annular internal surface (16d) co-operating with this bearing surface (11), the clamping part (16) being retained, moreover, be means for connection (8, 16a) to the housing (1).

5. A device according to claim 4, characterised in that the connection means (8, 16a) are constituted by a threaded external surface (8), provided on the said projecting portion (2a) between the retaining bearing surface (11) and the housing (1), on which is screwed an internally-threaded union (16a) integral with the said clamping part (16).

6. A device according to any one of claims 1 to 5, characterised in that the elongate portion (16c) of the clamping part (16) comprises a cylindrical central passage of a diameter approximately equal to the outside diameter of the reservoir tube (14) save for a slight play (e).

7. A device according to any one of claims 1 to 6, characterised in that the reservoir tube (14) has, at its front end, a frustoconical convergent portion (14b) which ends in a tip (14c) which is folded internally.

8. A device according to any one of claims 1 to 7, characterised in that the guidance passage (3) is provided in a block (2) which is fixed on the front face (1a) of the housing (1) and which has the said projecting portion (2a).

9. A device according to any one of claims 4 to 6, characterised in that the annular internal surface (16d) of the clamping part (16) has, on the side of the housing, a rounded edge.

10. A device according to any one of claims 4 to 6, characterised in that the rear end (14a) of the reservoir tube (14) has a longitudinal slot.

## Patentansprüche

1. Vorrichtung zur künstlichen Besamung, bestehend aus einem in einem Gehäuse (1) befindlichen zylindrischen Führungsdurchlaß (3) für Einrichtungen zum Ausstoßen von Samen (4) einerseits und andererseits einer Speicherröhre (14) für Samen, welche durch Haltevorrichtungen (11, 16d) mit einem an dem Gehäuse (1) befestigten Abschnitt (2a) verbunden ist, wobei der Abschnitt (2a) an der Vorderseite (1a) des Gehäuses (1) vorspringt und der Führungsdurchlaß (3) durch den Abschnitt (2a) hindurchgeht und wobei die Speicherröhre (14) und die Haltevorrichtungen (11; 16d) auf der Vorderseite (1a) des Gehäuses (1) vorgesehen sind und die Speicherröhre (14) koaxial zu dem Führungsdurchlaß (3) angeordnet ist und sich jenseits des formschlüssigen Abschnitts (2a) erstreckt, da-. durch gekennzeichnet, daß die Haltevorrichtungen (11, 16d), die die Speicherröhre (14) auf dem vorspringenden Abschnitt (2a) festhalten, sich senkrecht zum hinteren Ende (14a) der Speicherröhre (14) erstrecken, wobei das hintere Ende (14a) durch Ineinanderstecken an einer der Haltevorrichtungen zur Anlage kommt, welche aus einem auf dem vorspringenden Abschnitt (2a) vorgesehenen Auflager (11) besteht, daß die Haltevorrichtungen neben dem Auflager (11) einen Abschnitt (16d) einer Halterung (16) umfassen, welcher durch Verkeilung mit dem Auflager (11) den Halt des hinteren Endes (14a) der Speicherröhre (14) auf dem Auflager (11) gewährleistet, wobei die Halterung (16) darüber hinaus einen Längsabschnitt (16c) aufweist, der über eine begrenzte Länge die Speicherröhre (14) an deren hinterem Ende umfaßt und so größeren Deformationen der Speicherröhre (14) entgegenwirkt, und daß das vordere Ende (14b) der Speicherröhre (14) konvergierend oder abgerundet ausgebildet ist.

2. Vorrichtung nach Patentanspruch 1, dadurch gekennzeichnet, daß der innere Durchmesser der Speicherröhre (14) wesentlich größer ist als derjenige des Führungsdurchlasses (3).

.3. Vorrichtung nach Patentanspruch 2, dadurch gekennzeichnet, daß der vorspringende, mit dem Gehäuse (1) formschlüssige Abschnitt (2a) außen und längs der Achse des Führungsdurchlasses (3) das Auflager (11) zum Halten der Speicherröhre (14) bildet und eine freie zylindrische Oberfläche mit einem geringeren Durchmesser als dem inneren Durchmesser der Speicherröhre (14) aufweist.

4. Vorrichtung nach einem der Patentansprüche 1 bis 3, dadurch gekennzeichnet, daß der vorspringende, mit dem Gehäuse (1) formschlüssige Abschnitt (2a) außen ein kegelstumpfförmiges Auflager (11) bildet und daß die Haltevorrichtung (16d) der Halterung (16) von einer inneren ringförmigen Oberfläche (16d) gebildet wird, welche an das Auflager (11) angreift, wobei die Halterung (16) außerdem durch Befestigungsvorrichtungen (8,16a) am Gehäuse (1) gehalten wird.

5. Vorrichtung nach Patentanspruch 4, dadurch gekennzeichnet, daß die Befestigungsvorrichtungen (8, 16a) aus einer auf dem vorspringenden Abschnitt (2a) zwischen dem Auflager (11) und dem Gehäuse (1) vorgesehenen, mit einem Außengewinde versehenen Fläche (8) bestehen, auf welche ein mit einem Innengewinde versehenes und mit der Halterung (16) formschlüssiges Verbindungsstück (16a) geschraubt wird.

6. Vorrichtung nach einem der Patentansprüche 1 bis 5, dadurch gekennzeichnet, daß der Längsabschnitt (16c) der Halterung (16) einen mittleren zylindrischen Durchlaß mit einem Durchmesser aufweist, der dem äußeren Durchmesser der Speicherröhre (14) bis auf ein geringes Spiel (e) entspricht.

7. Vorrichtung nach einem der Patentansprüche 1 bis 6, dadurch gekennzeichnet, daß die Speicherröhre (14) an ihrem vorderen Ende einen konvergierenden, kegelstumpfförmigen Abschnitt (14b) aufweist, welcher in einem nach innen umgebogenen Rand (14c) endet.

8. Vorrichtung nach einem der Patentansprüche 1 bis 7, dadurch gekennzeichnet, daß der Führungsdurchlaß (3) in einem Block (2) ausgebildet ist, welcher an der Vorderseite (1a) des gehäuses (1) angeordnet ist und den vorspringenden Abschnitt (2a) bildet.

9. Vorrichtung nach einem der Patentansprüche 4 bis 6, dadurch gekennzeichnet, daß die ringförmige innere Oberfläche (16b) der Halterung (16) auf der Seite des Gehäuses eine abgerundete Kante aufweist.

10. Vorrichtung nach einem der Patentansprüche 4 bis 6, dadurch gekennzeichnet, daß das hintere Ende (14a) der Speicherröhre (14) einen Längsspalt aufweist.
